# FASCICULE DE BREVET EUROPEEN

(11) **EP 2 035 288 B1**
(45) Date de publication et mention de la délivrance du brevet: **27.01.2010**
(21) Numéro de dépôt: 07823534.8
(22) Date de dépôt: 02.07.2007
(51) Int. Cl.: B65D 30/20, B65D 33/08, B31B 19/86, B31B 37/00

(54) **SAC A SOUFFLETS EN MATIERE PLASTIQUE POUR PRODUITS ALIMENTAIRES ET SON PROCEDE DE FABRICATION**
PLASTIKBEUTEL MIT ÖFFNUNGEN FÜR LEBENSMITTELPRODUKTE UND VERFAHREN ZU SEINER HERSTELLUNG
PLASTIC BAG WITH GUSSETS FOR FOOD PRODUCTS AND ITS METHOD OF MANUFACTURE

(30) Priorité: 03.07.2006 FR 0652778
(43) Date de publication de la demande: 18.03.2009
(73) Titulaire: Veriplast Flexible, 43290 Montfaucon en Velay (FR)
(72) Inventeur: ALAUX, Patrick, 42240 Unieux (FR)
(74) Mandataire: Thivillier, Patrick
(86) Numéro de dépôt international: PCT/FR2007/051578
(87) Numéro de publication internationale: WO 2008/020139

(56) Documents cités:
- EP-A1- 0 341 532
- DE-A1- 2 752 489
- FR-A1- 2 791 040
- US-A1- 5 158 368
- US-A1- 5 186 542

## Description

L'invention se rattache au secteur technique des sacs d'emballage en matière plastique, notamment du type de ceux destinés à recevoir de la nourriture pour animaux, sous forme de granulés par exemple.

L'invention concerne un sac à soufflets selon le préamble de la revendication 1 ainsi qu'un procédé de fabrication d'un sac à soufflet en matière plastique selon la revendication 1.

Généralement, ces types de sacs présentent, d'une manière parfaitement connue pour un homme du métier, des soufflets aptes notamment à augmenter 1a capacité du sac. Ces soufflets sont formés au niveau des bords longitudinaux du sac, entre deux parois constituant la face avant et la face arrière du sac. Ces soufflets sont réalisés, le plus souvent, sur la totalité de la hauteur du sac.

Différentes solutions techniques peuvent être utilisées pour réaliser, en continu, ce type de sacs. Par exemple, d'une manière avantageuse, les sacs sont réalisés à partir d'un rouleau d'un film en matière plastique qui est déroulé en continu. Par exemple, le film en matière plastique est soumis à des opérations pour délimiter, entre ses deux bords longitudinaux, une partie destinée à constituer la face avant du sac, une partie destinée à constituer l'un des soufflets, une partie destinée à constituer la face arrière du sac et une partie destinée à constituer l'autre soufflet. Le film est ensuite soumis à différentes opérations de pliages successifs, de coupe et de soudure, pour réaliser un sac à soufflets avec un fond et généralement une ouverture de remplissage.

Par ailleurs, quelle que soit la forme de réalisation, la partie supérieure du sac, opposée au fond, présente, le plus souvent, au dessus d'une zone de fermeture étanche, des agencements constituant une poignée de préhension.

Etant donné que ces sacs présentent une hauteur très supérieure à la largeur, des difficultés peuvent apparaître pour soulever et transporter le sac. En effet, la poignée de préhension, notamment dans le cas de sacs de grande contenance, est située à une distance telle du sol, qu'il est nécessaire, notamment pour une personne de petite taille, d'effectuer des efforts importants, afin de pouvoir soulever et décoller le fond du sac du sol.

Pour tenter de remédier à ces inconvénients, on a proposé de disposer des agencements faisant office de poignée de préhension, non plus au niveau du bord horizontal supérieur du sac, mais sensiblement au niveau de la partie médiane de l'un des bords à soufflet du sac, afin de pouvoir le transporter en position horizontale et non plus verticale. Un tel positionnement de la poignée permet au porteur d'orienter le sac avec sa plus grande dimension (ce qui correspond à sa hauteur) dans le sens horizontal réduisant par conséquent l'encombrement vertical du sac, ce qui nécessite un effort beaucoup moins important pour le soulever du sol.

Différentes solutions techniques ont été proposées pour réaliser cette fonction.

Par exemple, une solution ressort de l'enseignement du brevet FR 2.791.040 dont le demandeur de la présente est également le titulaire.

Selon l'enseignement de ce brevet, une poignée, disposée sensiblement à une demi-longueur de l'un des bords longitudinal à soufflet du sac, est constituée par une bande en matière thermo soudable sur le sac. La longueur de la bande est égale à la longueur transversale développée du soufflet augmentée de la longueur de deux retours extrêmes fixés par soudure sur les bords extérieurs correspondants du soufflet considéré. Cette solution nécessite de pouvoir utiliser des matériaux à base de matière plastique thermosoudable, afin de permettre la fixation de la poignée sous forme de poignée rapportée.

Une autre solution ressort de l'enseignement du document WO/02/074646, selon lequel une poignée de préhension est réalisée à partir d'une ouverture formée dans une partie qui prolonge chacun des plis de l'un des soufflets. Concrètement, l'un des soufflets du sac présente des plis de longueur au moins du double de la longueur des plis de l'autre soufflet. Une ligne de soudure formée à une distance déterminée de la pliure des deux plis de grande longueur, permet de réaliser des soufflets identiques de chaque côté, dont l'un présente, dans la totalité de sa longueur, une bande libre dans laquelle peut être formée la poignée de préhension. Cette forme de réalisation augmente donc, d'une manière inutile, la largeur du sac de contenance considérée et nécessite, bien évidemment, un excédent de matière augmentant, d'une manière significative, les coûts de fabrication. Un sac à soufflets selon le préambule de la revendication 1 est connu du document US-A1-5186 542.

L'invention s'est fixée pour but de remédier à ces inconvénients d'une manière simple, sûre, efficace et rationnelle.

Le problème que se propose de résoudre l'invention est de pouvoir réaliser une poignée de préhension au niveau des soufflets longitudinaux d'un sac en matière plastique, notamment avec une couche extérieure en PET, à partir d'un procédé de fabrication classique de sacs en continu, et dont les soufflets sont de mêmes dimensions de chaque côté, avec la contrainte de maintenir une étanchéité à l'intérieur du sac. On rappelle que le PET ne permet pas de réaliser une soudure.

Pour résoudre un tel problème, il a été conçu et mis au point un sac à soufflets en matière plastique pour produits alimentaires, les soufflets étant formés au niveau des bords longitudinaux du sac et résultant de deux plis internes formés à partir d'une ligne médiane et reliant, par des zones de raccordement, la face avant et la face arrière dudit sac. L'un au moins desdits soufflets présente des agencements faisant office de poignée de préhension.

Selon l'invention, les agencements sont constitués par des ouvertures formées dans l'épaisseur des plis du soufflet, en regard d'un élément rapporté qui est fixé à l'intérieur des plis du soufflet de manière étanche.

Compte tenu de ces caractéristiques, il apparaît donc que les agencements faisant office de poignée de préhension, sont formés à l'intérieur de la zone délimitée par les plis du soufflet.

A partir de cette conception, différentes formes de réalisation peuvent être prévues pour réaliser les agencements faisant office de poignées de préhension.

Dans une première forme de réalisation, les agencements sont constitués par des ouvertures formées dans l'épaisseur des plis du soufflet, sensiblement au milieu de la longueur dudit soufflet et en regard de l'élément rapporté qui est fixé à l'intérieur des plis du soufflet, d'une manière étanche. Les ouvertures sont de forme générale sensiblement oblongue et sont disposées symétriquement, de part et d'autre de la ligne médiane des deux plis, en délimitant une bande centrale qui constitue la poignée en tant que telle, après avoir introduit une main au travers desdites ouvertures.

Dans cette forme de réalisation, pour résoudre le problème posé de faciliter la formation de la poignée, des fentes profilées peuvent être formées transversalement dans l'épaisseur des plis du soufflet, en regard de l'élément rapporté, et de part et d'autre des ouvertures.

Dans une autre forme de réalisation, les agencements sont constitués par de fentes profilées formées dans l'épaisseur des plis du soufflet, en regard de l'élément rapporté qui est fixé à l'intérieur des plis du soufflet, d'une manière étanche, lesdites fentes étant disposées symétriquement, de part et d'autre de la ligne médiane des deux plis, en délimitant une bande centrale qui constitue la poignée en tant que telle après avoir introduit une main au travers desdites fentes.

Dans ces deux formes de réalisation, il apparaît que la poignée de préhension en tant que telle, est réalisée directement à partir de 1a matière constitutive du sac.

Afin de renforcer la poignée ainsi constituée, on prévoit de rapporter et de fixer à l'intérieur des plis du soufflet, une bande de renfort située en regard de l'élément rapport d'étanchéité, les ouvertures et/ou fentes étant formées également dans l'épaisseur de cette bande.

Dans une autre forme de réalisation, les agencements sont constitués par des fentes ou ouvertures formées dans l'épaisseur de l'élément rapporté qui est fixé à l'extérieur des plis du soufflet, sensiblement au milieu de la longueur dudit soufflet. Les fentes ou ouvertures sont formées symétriquement de part et d'autre de la ligne médiane de l'élément rapporté en délimitant une bande centrale qui constitue la poignée en tant que telle, après avoir introduit une main au travers des dites fentes ou ouvertures.

Dans cette autre forme de réalisation, pour permettre à l'élément rapporté de constituer la poignée en tant que telle, cet élément rapporté est fixé au niveau de ses bords longitudinaux seulement, à proximité de zones de raccordement des plis du soufflet avec les faces avant et arrière.

Quelle que soit la forme de réalisation considérée, l'élément rapporté a une forme plane sensiblement quadrangulaire.

Plus particulièrement, lorsque la poignée de préhension est réalisée à partir d'ouvertures ou de fentes formées dans les plis du soufflet considéré, l'élément rapporté a une forme plane sensiblement quadrangulaire dimensionnée pour recouvrir en totalité les ouvertures ou fentes afin de créer une étanchéité à l'intérieur du sac.

L'invention concerne également un procédé de fabrication d'un sac à soufflets en matière plastique selon la revendication 1.

Selon l'invention, le procédé comprend les étapes essentielles suivantes :
- on déroule, en continu, un rouleau d'un film de matière plastique que l'on soumet à des opérations pour délimiter, entre les deux bords longitudinaux du film, une partie constituant la face avant du sac, une partie constituant l'un des soufflets, une partie constituant la face arrière du sac, une autre partie constituant l'autre soufflet ;
- on soumet en continu, à intervalles réguliers, l'une des parties constituant l'un des soufflets à au moins une opération apte à constituer des agencements faisant office de poignée ;
- on soumet le film à différentes opérations de pliage, de coupe et de soudure, pour réaliser un sac présentant un fond, des bords longitudinaux à soufflets et une ouverture.

L'invention est exposée ci-après plus en détail à l'aide des figures des dessins annexés dans lesquels :
- la figure 1 est une vue en perspective d'un sac à soufflets selon l'état antérieur de la technique, c'est-à-dire avec une poignée de préhension formée au niveau du bord supérieur du sac ;
- la figure 2 est une vue en perspective d'un sac identique à celui de la figure 1, mais dont l'un des bords longitudinal à soufflet est agencé selon l'invention pour constituer une poignée de préhension ;
- la figure 3 est une vue de face, à caractère schématique, du sac selon l'invention ;
- la figure 4 est une vue en coupe transversale considérée selon la ligne 4-4 de la figure 3 ;
- les figures 5, 6, 7 et 8 sont des vues en plan montrant une partie du procédé de fabrication du sac à partir d'un film continu de matière plastique pour la réalisation des agencements faisant office de poignée de préhension au niveau de la partie du film destiné à constituer l'un des soufflets, ces figures montrant différentes formes de réalisation des agencements, pour constituer la poignée de préhension ;
- la figure 9 est une vue en coupe transversale considérée selon la ligne 9-9 de la figure 5, les épaisseurs ayant été volontairement exagérées, pour une meilleure compréhension des dessins ;
- la figure 10 est une vue semblable à la figure 9 montrant la formation de la poignée ;
- la figure 11 est une vue en coupe transversale considérée selon la ligne 11-11 de la figure 8, les épaisseurs ayant été volontairement exagérées ;
- les figures 12 et 13 sont des vues semblables aux figures 9 et 10 d'une forme de réalisation avec adjonction d'une bande de renfort au niveau de la poignée.

Comme indiqué, d'une manière parfaitement connue pour un homme du métier, le sac à soufflets selon l'invention est obtenu à partir d'un film en matière plastique (1) que l'on soumet à des opérations de pliages successifs pour réaliser des soufflets longitudinaux (1a) et (1b) entre deux parois (1c) et (1d) constituant les faces avant et arrière du sac. Ces dispositions sont parfaitement connues pour un homme du métier et ne sont pas décrites en détail. Il en est de même en ce qui concerne la réalisation d'un fond (1e) qui peut résulter d'un assemblage par soudure, à l'extrémité inférieure des deux parois (1c) et (1d) et d'un rabattement sur l'une des parois (1c) ou (1d).

On rappelle également, d'une manière connue, que chaque soufflet (1a) et (1b) résulte de deux plis internes (a) et (b) formés à partir d'une ligne médiane (c). Les plis (a) et (b) relient, par des zones de raccordement (d) et (e), la face avant (1c) et la face arrière (1d) du sac. A noter qu'une ligne de soudure peut être effectuée au niveau des zones de raccordement (d) et (e) afin de bien former les plis en tant que tels (figures 3 et 4).

Selon l'invention, les deux plis internes (a) et (b) d'au moins l'un des soufflets (1b) présentent des agencements aptes à former, en combinaison avec un élément rapporté (2), au moins une poignée de préhension (P). Comme il sera indiqué dans la suite de la description, l'élément rapporté (2) est fixé entre les zones de raccordement (d) et (e).

L'élément rapporté (2) a une forme plane, sensiblement quadrangulaire. Cet élément (2) peut être réalisé dans le même matériau que celui constitutif du sac ou dans un autre matériau, avec la seule contrainte de pouvoir souder cet élément au moment de la fabrication en continu du sac, comme il sera indiqué dans la suite de la description.

Dans la forme de réalisation illustrée aux figures 5, 9 et 10, les agencements sont constitués par des ouvertures (01) et (02) formées dans l'épaisseur des plis (a) et (b) du soufflet (1b).

Afin de maintenir l'étanchéité à l'intérieur du sac, l'élément rapporté (2) est fixé sur ses quatre côtés du côté interne de la partie du film (1) destinée à former le soufflet (1b). L'élément (2) est dimensionné pour recouvrir en totalité les ouvertures (02) et (01). Par exemple, la fixation des quatre côtés de l'élément (2) s'effectue par soudure, les bords latéraux de l'élément (2) étant soudés au niveau des soudures des zones de raccordement (d) et (e).

Les ouvertures (01) et (02) sont de forme générale sensiblement oblongue et disposées symétriquement de part et d'autre de la ligne médiane (c) des deux plis (a) et (b). Ces deux ouvertures (01) et (02) délimitent par conséquent une bande centrale qui constitue la poignée en tant que telle (P), après avoir introduit au moins une main au travers desdites ouvertures (figures 9 et 10).

A partir de cette conception illustrée aux figures 5, 9 et 10, et pour faciliter la formation de la poignée (P), des fentes (F) peuvent être formées transversalement dans l'épaisseur des plis (a) et (b) du soufflet (1b). Ces fentes (F) sont formées en regard de l'élément d'étanchéité rapporté (2) et de part et d'autre des ouvertures (01) et (02) (figure 6).

Dans la forme de réalisation illustrée figure 7, les agencements sont constitués par des fentes profilées sensiblement en oméga (F1) et (F2) formées dans l'épaisseur des plis (a) et (b) des soufflets (1b), en regard de l'élément rapporté d'étanchéité (2). Ces fentes profilées (F1) et (F2) sont formées symétriquement, de part et d'autre de la ligne médiane (c) des deux plis (a) et (b) en délimitant, comme précédemment, une bande centrale qui constitue la poignée en tant que telle (P), après avoir introduit une main au travers desdites fentes.

Dans les formes de réalisation décrites précédemment, la poignée en tant que telle (P) résultant des ouvertures et/ou des fentes, en combinaison avec l'élément rapporté d'étanchéité (2), est formée directement à partir de la matière constitutive du sac.

D'une manière importante, dans ces formes de réalisation, on prévoit de fixer, dans la zone du soufflet où seront formés les agencements faisant office de poignée, une bande de renfort (3). Comme indiqué précédemment, l'élément rapporté d'étanchéité (2) est fixé en regard de cette bande de renfort (3) qui présente, de la même façon que les plis du soufflet, des ouvertures (3a) et (3b) et/ou des fentes.

Dans la forme de réalisation illustrée aux figures 8 et 11, l'élément rapporté d'étanchéité (2) est fixé non plus à l'intérieur, mais à l'extérieur des plis (a) et (b). Dans cette forme de réalisation, l'élément (2) présente des fentes ou ouvertures (2a) et (2b) formées symétriquement et de part et d'autre de sa ligne médiane. Ces fentes ou ouvertures (2a) et (2b) délimitent une bande centrale (2c) qui constitue la poignée (P) en tant que telle, après avoir introduit une main au travers desdites fentes ou ouvertures.
Dans cette forme de réalisation, l'élément rapporté (2) est fixé seulement au niveau de ses bords longitudinaux (2d) à proximité des zones de raccordement (d) et (e).
A noter que, dans cette forme de réalisation, l'élément (2) ne participe pas directement à maintenir l'étanchéité à l'intérieur du sac, étant donné que les ouvertures ou fentes (2a) et (2b) pour le passage de la main, sont formées directement dans ledit élément (2) et non plus dans l'épaisseur des plis (a) et (b) du soufflet (1b).

En considérant ces différentes formes de réalisation, pour constituer des agencements faisant office de poignée, sensiblement dans la partie médiane de l'un au moins des soufflets du sac, en ayant toujours pour objectif de maintenir une parfaite étanchéité à l'intérieur du sac, ces différents agencements peuvent être exécutés au moment de la réalisation en continu du sac et avant la formation en tant que tel de ce dernier.

L'invention concerne également le procédé de fabrication d'un sac en matière plastique à soufflets selon la revendication 1.

Comme le montrent notamment les figures 5, 6, 7 et 8, les différents sacs à soufflet sont obtenus à partir d'un rouleau d'un film (f) de matière plastique qui est déroulé en continu, soit (A) le sens de déroulement du film (f). Ce film (f) est, d'une manière parfaitement connue pour un homme du métier, soumis à différentes opérations pour délimiter, entre ses deux bords longitudinaux (f1) et (f2), une partie constituant la face avant (1c) du sac, une partie constituant l'un des soufflets (1b), une partie constituant la face arrière (1d) du sac et une autre partie constituant l'autre soufflet (1a).

Dans l'exemple illustré, on soumet en continu, à intervalles réguliers, la partie constituant le soufflet (1b) à au moins une opération apte à constituer les agencements faisant office de poignée.
Par exemple, si l'on considère les formes de réalisation précédemment décrites, on réalise, dans la partie (1b), les ouvertures (01) et (02) avec, éventuellement, les fentes (F) (ou bien les fentes (F1)), puis, dans un deuxième temps, on rapporte et on fixe, dans les conditions indiquées précédemment, c'est-à-dire du côté du film destiné à constituer l'intérieur du film, l'élément (2) pour recouvrir la totalité des ouvertures ou fentes afin de créer l'étanchéité à l'intérieur du sac, après formation de ce dernier.

On rappelle que préalablement à la mise en place de l'élément d'étanchéité (2), la zone du soufflet où doivent être formés les agencements faisant office de poignées de préhension, peut avantageusement être équipée d'une bande de renfort (3). Dans ce cas, les ouvertures et/ou fentes sont également formées dans l'épaisseur de cette bande (3).

Dans la forme de réalisation illustrée figure 8, on rapporte et on fixe, du côté du film destiné à constituer l'extérieur du sac, sur sensiblement la largeur de 1a partie (1b), l'élément (2) présentant les ouvertures ou fentes (2a) et (2b).

Le film est ensuite soumis à différentes opérations de coupe, de soudure et de pliage, pour réaliser, de manière parfaitement connue pour un homme du métier, un sac présentant un fond, des soufflets et une ouverture.

On rappelle également qu'après remplissage, par exemple, le sac est généralement fermé, d'une manière étanche, au niveau de son bord supérieur horizontal. De même, l'une des parois, la face (1c) par exemple, peut être équipée d'un système d'ouverture et de fermeture à volonté, du type « ZIP® », fermeture « ECLAIR® », ....

Les avantages ressortent bien de la description, en particulier on souligne et on rappelle :
- la formation d'agencements faisant office de poignée, directement dans au moins l'un des soufflets qui constituent les bords longitudinaux du sac, tout en respectant l'étanchéité à l'intérieur du sac, et sans être obligé de prolonger la hauteur du soufflet considéré pour former la poignée ;
- la réalisation en continu des agencements au moment de 1a formation du sac sur une chaîne automatique et non pas après formation du sac en tant que tel ;
- la facilité de réalisation ;
- l'esthétique ;
- en position pliée de stockage, ou de remplissage, les agencements faisant office de poignée, ne débordent pas du sac en étant totalement intégrés dans la largeur du soufflet.

Bien évidemment, sans pour cela sortir du cadre de l'invention, on n'exclut pas le fait de toujours agencer la partie supérieure du sac avec des moyens faisant office de poignée.

## Revendications

1. Sac à soufflets (1a) et (1b) en matière plastique pour produits alimentaires, les soufflets (1a) et (1b) étant formés au niveau des bords longitudinaux du sac et résultant de deux plis internes (a) et (b) formés à partir d'une ligne médiane (c) et reliant, par des zones de raccordement (d) et (e), la face avant (1e) et la face arrière (1d) dudit sac, l'un au moins desdits soufflets (1b) présentant des agencements faisant office de poignée de préhension, **caractérisé en ce que** les agencements sont constitués par des ouvertures (O1) et (O2) formées dans l'épaisseur des plis (a) et (b) du soufflet (1b), en regard d'un élément rapporté (2) qui est fixé à l'intérieur des plis (a) et (b) du soufflet, d'une manière étanche.

2. Sac selon la revendication 1, **caractérisé en ce que** les ouvertures (O1) et (02) sont formées sensiblement au milieu de la longueur du soufflet, en regard de l'élément rapporté (2) qui est fixé entre les zones de raccordement des plis internes (a) et (b) du soufflet avec les faces avant (1c) et arrière (1d).

3. Sac selon la revendication 1, **caractérisé en ce que** les ouvertures (O1) et (O2) sont formées dans l'épaisseur des plis (a) et (b) du soufflet (1b) et dans l'épaisseur d'une bande de renfort (3) fixée sensiblement au milieu de la longueur du soufflet en regard de l'élément rapporté (2) qui est fixé entre les zones de raccordement des plis internes du soufflet avec les faces avant (1c) et arrière (1d).

4. Sac selon l'une quelconque des revendications 1, 2 et 3, **caractérisé en ce que** les ouvertures (O1) et (O2) sont de forme générale sensiblement oblongue et sont disposées symétriquement, de part et d'autre de la ligne médiane (c) des deux plis (a) et (b), en délimitant une bande centrale qui constitue la poignée en tant que telle (P), après avoir introduit une main au travers desdites ouvertures (O1) et (02).

5. Sac selon la revendication 4, **caractérisé en ce que** des fentes profilées (F) sont formées transversalement dans l'épaisseur des plis (a) et (b) du soufflet (1b), en regard de l'élément rapporté (2), et de part et d'autre des ouvertures (01) et (02).

6. Sac selon la revendication 3, **caractérisé en ce que** des fentes profilées (F) sont formées transversalement dans l'épaisseur des plis (a) et (b) du soufflet (1b) et dans l'épaisseur de la bande de renfort (3) en regard de l'élément rapporté (2), et de part et d'autre des ouvertures (O1) et (02).

7. Sac selon la revendication 1, **caractérisé en ce que** les ouvertures sont constituées par des fentes profilées (F1) formées dans l'épaisseur des plis (a) et (b) du soufflet (1b), en regard de l'élément rapporté (2) qui est fixé à l'intérieur des plis du soufflet, d'une manière étanche, lesdites fentes (F1) étant disposées symétriquement, de part et d'autre de la ligne médiane (c) des deux plis (a) et (b), en délimitant une bande centrale qui constitue la poignée en tant que telle (P) après avoir introduit une main au travers desdites fentes.

8. Sac selon la revendication 1, **caractérisé en ce que** les ouvertures sont constituées par des fentes profilées (F1) formées dans l'épaisseur des plis (a) et (b) du soufflet (1b) et dans l'épaisseur d'une bande de renfort (3) fixée en regard de l'élément rapporté (2) qui est fixé à l'intérieur des plis du soufflet, d'une manière étanche, lesdites fentes (F1) étant disposées symétriquement, de part et d'autre de la ligne médiane (c) des deux plis (a) et (b), en délimitant une bande centrale qui constitue la poignée en tant que telle (P) après avoir introduit une main au travers desdites fentes.

9. Sac selon l'une quelconque des revendications 1 à 8, **caractérisé en ce que** l'élément rapporté (2) a une forme plane sensiblement quadrangulaire.

10. Sac selon la revendication 9, **caractérisé en ce que** la forme plane sensiblement quadrangulaire est dimensionnée pour recouvrir en totalité les ouvertures (O1) et (02) ou fentes (F1) afin de créer une étanchéité à l'intérieur du sac.

11. Procédé de fabrication d'un sac à soufflets (1a) et (1b) en matière plastique selon la revendication 1, comprenant les étapes suivantes :
- on déroule, en continu, un rouleau d'un film (f) de matière plastique que l'on soumet à des opérations pour délimiter, entre les deux bords longitudinaux du film, une partie constituant la face avant (1c) du sac, une partie constituant l'un des soufflets (1b), une partie constituant la face arrière (1d) du sac, une autre partie constituant l'autre soufflet (1a) ;
- on soumet en continu, à intervalles réguliers, l'une des parties constituant l'un des soufflets (1b), à au moins une opération apte à constituer des ouvertures faisant office de poignée ;
- on soumet le film à différentes opérations de pliage, de coupe et de soudure, pour réaliser un sac présentant un fond, des bords longitudinaux à soufflets et une ouverture.

12. Procédé selon la revendication 11, **caractérisé en ce que** :
- on réalise dans l'épaisseur de la partie constituant l'un des soufflets (1b) les ouvertures (O1) et (O2) pour le passage d'une main, et disposées symétriquement de part et d'autre de la ligne médiane de ladite partie ;
- on rapporte et on fixe, d'une manière étanche et du côté du film destiné à constituer l'intérieur du sac, un élément (2) sur sensiblement la largeur de la partie constituant l'un des soufflets (1b), et au niveau desdites ouvertures ou fentes, de manière à les obturer en totalité.

13. Procédé selon la revendication 11, **caractérisé en ce que** :
- on fixe, au niveau des ouvertures faisant office de poignée, une bande de renfort (3) ;
- on réalise dans l'épaisseur de la partie constituant l'un des soufflets (1b) et dans l'épaisseur de la bande de renfort (3), des ouvertures (O1) et (O2) (3a) et (3b) pour le passage d'une main, et disposées symétriquement de part et d'autre de la ligne médiane de ladite partie ;
- on rapporte et on fixe, d'une manière étanche et du côté du film destiné à constituer l'intérieur du sac, un élément (2) sur sensiblement la largeur de la partie constituant l'un des soufflets (1b), et au niveau desdites ouvertures ou fentes, de manière à les obturer en totalité.

## Claims

1. Plastic bag with gussets (1a) and (1b) for food products, the gussets (1a) and (1b) being formed on the lengthwise sides of the bag and resulting from two internal folds (a) and (b) made from a median line (c) and joining, via connecting zones (d) and (e), the front face (1c) and the back face (1d) of the said bag, at least one of the said gussets (1b) having arrangements acting as a handle, **characterized in that** the arrangements consist of openings (O1) and (O2) made in the thickness of the folds (a) and (b) of the gusset (1b), facing an added element (2) which is fastened to the inside of the folds (a) and (b) of the gusset, in a sealed manner.

2. Bag according to Claim 1, **characterized in that** the openings (O1) and (O2) are made substantially at the middle of the length of the gusset, facing the added element (2) which is fastened between the connecting zones of the internal folds (a) and (b) of the gusset with the front (1c) and back (1d) faces.

3. Bag according to Claim 1, **characterized in that** the openings (O1) and (O2) are made in the thickness of the folds (a) and (b) of the gusset (1b) and in the thickness of a reinforcing strip (3) fastened substantially to the middle of the length of the gusset, facing the added element (2) which is fastened between the connecting zones of the internal folds of the gusset with the front (1c) and back (1d) faces.

4. Bag according to any one of Claims 1, 2 and 3, **characterized in that** openings (O1) and (O2) have a substantially oblong general shape and are placed symmetrically, about the median line (c) of the two folds (a) and (b), bounding a central strip which constitutes the handle as such (P), after having introduced a hand through the said openings (O1) and (02).

5. Bag according to Claim 4, **characterized in that** profiled slits (F) are made transversally in the thickness of the folds (a) and (b) of the gusset (1b), facing the added element (2), and on either side of the openings (O1) and (O2).

6. Bag according to Claim 3, **characterized in that** profiled slits (F) are made transversally in the thickness of the folds (a) and (b) of the gusset (1b) and in the thickness of the reinforcing strip (3) facing the added element (2), and on either side of the openings (O1) and (O2).

7. Bag according to Claim 1, **characterized in that** the openings consist of profiled slits (F1) made in the thickness of the folds (a) and (b) of the gusset (1b), facing the added element (2) which is fastened to the interior of the folds of the gusset, in a sealed manner, the said slits (F1) being placed symmetrically, about the median line (c) of the two folds (a) and (b), bounding a central strip which constitutes the handle as such (P), after having introduced a hand through the said slits.

8. Bag according to Claim 1, **characterized in that** the openings consist of profiled slits (F1) made in the thickness of the folds (a) and (b) of the gusset (1b) and in the thickness of its reinforcing strip (3) fastened facing the added element (2) which is fastened to the interior of the folds of the gusset, in a sealed manner, the said slits (F1) being placed symmetrically, about the median line (c) of the two folds (a) and (b), bounding a central strip which constitutes the handle as such (P), after having introduced a hand through the said slits.

9. Bag according to any one of Claims 1 to 8, **characterized in that** the added element (2) has a substantially quadrangular planar shape.

10. Bag according to Claim 9, **characterized in that** the substantially quadrangular planar shape is dimensioned to completely cover the openings (O1) and (O2) or slits (F1) in order to create a seal inside the bag.

11. Method for fabricating a plastic bag with gussets (1a) and (1b) according to Claim 1, comprising the following steps:
- a plastic film (f) is continuously unwound and subjected to operations to bound, between the two lengthwise sides of the film, a portion constituting the front face (1c) of the bag, a portion constituting one of the gussets (1b), a portion constituting the back face (1d) of the bag, another portion constituting the other gusset (1a);
- one of the portions constituting one of the gussets (1b) is continuously subjected, at regular intervals, to at least one operation for constituting openings acting as a handle;
- the film is subjected to various folding, cutting and welding operations, to produce a bag having a bottom, lengthwise sides with gussets, and an opening.

12. Method according to Claim 11, **characterized in that**:
- openings (O1) and (02) are made in the thickness of the portion constituting one of the gussets (1b) for the passage of a hand, and placed symmetrically about the median line of the said portion;
- an element (2) is added on and fastened, in a sealed manner and on the side of the film for constituting the interior of the bag, over substantially the width of the portion constituting one of the gussets (1b), and at the said openings or slits, in order to block it completely.

13. Method according to Claim 11, **characterized in that**:
- a reinforcing strip (3) is fastened at the openings acting as a handle;
- openings (O1) and (O2) (3a) and (3b) are made in the thickness of the portions constituting one of the gussets (1b) and in the thickness of the reinforcing strip (3), for the passage of a hand, and placed symmetrically about the median line of the said portion;
- an element (2) is added on and fastened, in a sealed manner and on the side of the film for constituting the interior of the bag, over substantially the width of the portion constituting one of the gussets (1b), and at the said openings or slits, in order to block it completely.

## Patentansprüche

1. Faltenbeutel (1a) und (1b) aus Kunststoff für Nahrungsmittel, wobei die Falten (1a und 1b) im Bereich der Längsränder des Beutels ausgebildet sind und sich aus zwei Innenfalzen (a) und (b) ergeben, die ausgehend von einer Mittellinie (c) ausgeformt sind und über Verbindungsbereiche (d) und (e) die Vorderseite (1c) und die Rückseite (1d) des besagten Beutels miteinander verbinden, wobei mindestens eine der besagten Falten (1b) Vorkehrungen aufweist, die als Handgriff dienen, **dadurch gekennzeichnet, dass** die Vorkehrungen aus Öffnungen (O1 und 02) bestehen, die in der Materialdicke der Falze (a und b) der Falte (1b) gegenüber einem angefügten Element (2) ausgebildet sind, das auf dichte Weise innerhalb der Falze (a und b) der Falte befestigt ist.

2. Beutel nach Anspruch 1, **dadurch gekennzeichnet, dass** die Öffnungen (O1 und O2) ziemlich genau in der Mitte der Länge der Falte gegenüber dem angefügten Element (2) ausgebildet sind, das zwischen den Verbindungsbereichen der Innenfalze (a und b) der Falte mit der Vorderseite (1c) und Rückseite (1d) befestigt ist.

3. Beutel nach Anspruch 1, **dadurch gekennzeichnet, dass** die Öffnungen (O1 und O2) in der Materialdicke der Falze (a und b) der Falte (1b) und in der Materialdicke eines Verstärkungsstreifens (3) ausgebildet sind, der ziemlich genau in der Mitte der Länge der Falze gegenüber dem angesetzten Element (2) befestigt ist, das seinerseits zwischen den Verbindungsbereichen der Innenfalze der Falte mit der Vorderseite (1c) und Rückseite (1d) befestigt ist.

4. Beutel nach einem der Ansprüche 1, 2 und 3, **dadurch gekennzeichnet, dass** die Öffnungen (O1 und O2) eine allgemeine ziemlich genau längliche Form haben und symmetrisch beiderseits der Mittellinie (c) der beiden Falze (a und b) angeordnet sind und dabei einen Mittelstreifen umgrenzen, der nach dem Einführen einer Hand durch die besagten Öffnungen (O1 und O2) den Griff als solchen (P) bildet.

5. Beutel nach Anspruch 4, **dadurch gekennzeichnet, dass** in Querrichtung in der Materialdicke der Falze (a und b) der Falte (1b) gegenüber dem angesetzten Element (2) und beiderseits der Öffnungen (O1 und O2) Profilschlitze (F) ausgebildet sind.

6. Beutel nach Anspruch 3, **dadurch gekennzeichnet, dass** in Querrichtung in der Materialdicke der Falze (a und b) der Falte (1b) und in der Materialdicke des Verstärkungsstreifens (3) gegenüber dem angesetzten Element (2) und beiderseits der Öffnungen (O1 und O2) Profilschlitze (F) ausgebildet sind.

7. Beutel nach Anspruch 1, **dadurch gekennzeichnet, dass** die Öffnungen aus Profilschlitzen (F1) bestehen, die in der Materialdicke der Falze (a und b) der Falte (1b) gegenüber dem angesetzten Element (2) ausgebildet sind, das auf dichte Weise innerhalb der Falze der Falte befestigt ist, wobei die besagten Schlitze (F1) symmetrisch beiderseits der Mittellinie (c) der beiden Falze (a und b) angeordnet sind und dabei einen Mittelstreifen umgrenzen, der nach dem Einführen einer Hand durch die besagten Schlitze den Griff als solchen (P) bildet.

8. Beutel nach Anspruch 1, **dadurch gekennzeichnet, dass** die Öffnungen aus Profilschlitzen (F1) bestehen, die in der Materialdicke der Falze (a und b) der Falte (1b) und in der Materialdicke eines Verstärkungsstreifens (3) ausgebildet sind, der gegenüber dem angesetzten Element (2) befestigt ist, das seinerseits auf dichte Weise innerhalb der Falze der Falte befestigt ist, wobei die besagten Schlitze (F1) symmetrisch beiderseits der Mittellinie (c) der beiden Falze (a und b) angeordnet sind und dabei einen Mittelstreifen umgrenzen, der nach dem Einführen einer Hand durch die besagten Schlitze den Griff als solchen (P) bildet.

9. Beutel nach einem der Ansprüche 1 - 8, **dadurch gekennzeichnet, dass** das angesetzte Element (2) eine ziemlich genau viereckige flache Form besitzt.

10. Beutel nach Anspruch 9, **dadurch gekennzeichnet, dass** die ziemlich genau viereckige flache Form so ausgelegt ist, um die Öffnungen (O1 und O2) bzw. Schlitze (F1) vollkommen zu überdecken und auf diese Weise dafür zu sorgen, dass der Beutel innen dicht ist.

11. Verfahren zur Herstellung eines Faltenbeutels (1a und 1b) aus Kunststoff nach Anspruch 1 in folgenden Schritten:
- es wird kontinuierlich eine Rolle mit Kunststofffolie (f) abgerollt und in mehreren Schritten bearbeitet, um zwischen den beiden Längsrändern der Folie einen Teil zu umgrenzen, der die Vorderseite (1c) des Beutels bildet, einen Teil, der eine der Falten (1b) bildet, einen Teil, der die Rückseite (1d) des Beutels bildet, und einen weiteren Teil, der die andere Falte (1a) bildet;
- einer der eine der Falten (1b) bildenden Teile wird kontinuierlich in regelmäßigen Abständen in mindestens einem Arbeitsschritt dazu befähigt, als Handgriff dienende Öffnungen zu bilden;
- die Folie wird in verschiedenen Arbeitsschritten gefalzt, geschnitten und geschweißt, um einen Beutel mit einem Boden, Längsrändern mit Falten und einer Öffnung zu bilden.

12. Verfahren nach Anspruch 11, **dadurch gekennzeichnet, dass**:
- in der Materialdicke des eine der Falten (1b) bildenden Teils die Öffnungen (O1 und O2) für die Durchführung einer Hand erzielt und symmetrisch beiderseits der Mittellinie des besagten Teils angeordnet werden;
- auf dichte Weise und auf der Seite der Folie, die den Innenteil des Beutels bilden soll, auf ziemlich genau der Breite des eine der Falten (1b) bildenden Teils und im Bereich der besagten Öffnungen bzw. Schlitze ein Element (2) angesetzt und befestigt wird, um diese vollkommen zu verschließen.

13. Verfahren nach Anspruch 11, **dadurch gekennzeichnet, dass**:
- im Bereich der als Griff dienenden Öffnungen ein Verstärkungsstreifen (3) befestigt wird;
- in der Materialdicke des eine der Falten (1b) bildenden Teils und in der Materialdicke des Verstärkungsstreifens (3) Öffnungen (O1 und O2) (3a und 3b) für die Durchführung einer Hand erzielt und beiderseits der Mittellinie des besagten Teils symmetrisch angeordnet werden;
- auf dichte Weise und auf der Seite der Folie, die den Innenteil des Beutels bilden soll, auf ziemlich genau der Breite des eine der Falten (1b) bildenden Teils und im Bereich der besagten Öffnungen bzw. Schlitze ein Element (2) angesetzt und befestigt wird, um diese vollkommen zu verschließen.
